# EUROPÄISCHE PATENTSCHRIFT

(11) **EP 3 581 873 B1**
(45) Veröffentlichungstag und Bekanntmachung des Hinweises auf die Patenterteilung: **28.07.2021**
(21) Anmeldenummer: 19171852.7
(22) Anmeldetag: 30.04.2019
(51) Int. Cl.: F41A 9/55

(54) **GEWEHRLAUF MIT INTEGRIERTER PATRONENFÜHRUNG UND REPETIERGEWEHR MIT EINEM DERARTIGEN GEWEHRLAUF**
GUN BARREL WITH INTEGRATED CARTRIDGE GUIDE AND REPEATER WITH SUCH A GUN BARREL
CANON DE FUSIL POURVU DE GUIDAGE DE CARTOUCHE INTÉGRÉ ET ARME À RÉPÉTITION DOTÉE D'UN TEL CANON DE FUSIL

(30) Priorität: 13.06.2018 DE 102018114065
(43) Veröffentlichungstag der Anmeldung: 18.12.2019
(73) Patentinhaber: Blaser Group GmbH, 88316 Isny (DE)
(72) Erfinder: Wiedemann, Peter, 86937 Scheuring (DE)
(74) Vertreter: Charrier Rapp & Liebau

(56) Entgegenhaltungen:
- DE-A1- 3 009 884
- FR-A- 416 674
- US-A- 4 259 892

## Beschreibung

Die Erfindung betrifft einen Gewehrlauf mit integrierter Patronenführung. Die Erfindung betrifft außerdem ein Repetiergewehr mit einem derartigen Gewehrlauf.

Eine störungsfreie Patronenzufuhr in das Patronenlager eines Laufs stellt bei Handfeuerwaffen eine für die ordnungsgemäße Funktion wichtige Voraussetzung dar. Es muss insbesondere sichergestellt werden, dass es beim Laden der Handfeuerwaffe zu keiner durch die Patronen bedingten Ladehemmung oder Fehlfunktion kommt und auch unterschiedliche Munitionstypen ohne Störungen in das Patronenlager gelangen. Um derartige Störungen zu vermeiden, sind bereits Waffen bekannt, in deren Lauf spezielle Patronenzuführungen die Unterstützung der Patronenzufuhr zum Patronenlager vorgesehen sind.

Aus der britischen Patentanmeldung GB 555 265 A ist eine Zuführvorrichtung bekannt, die das Zuführen einer Patrone in das Patronenlager einer automatischen Waffe unterstützt. Die Zuführvorrichtung umfasst dabei einen schwenkbaren, gefederten Zuführhebel der nahe dem Patronenlager der Waffe angeordnet ist. Über den Verschlussblock wird die Patrone dabei in die Richtung des Patronenlagers befördert, wobei die Nase der Patrone zunächst gegen das freie Ende des Zuführhebels drückt. Der schwenkbare Zuführhebel, der die Patrone in das Patronenlager leitet, wird dabei mit zunehmendem Vorschub der Patrone in eine zur Aufnahme des Zuführhebels vorgesehene Aussparung gedrückt. Die für den Zuführhebel vorgesehene Aussparung ist jedoch anfällig für Verschmutzungen, wodurch die Funktionsweise des Zuführhebels und somit ein sicheres Zuführen der Patrone beeinträchtigt werden kann. Außerdem ist die Herstellung sowie ein Austauschen oder Reinigen der Zuführvorrichtung relativ aufwändig.

In der FR 416 674 ist ein Waffenlauf mit einer Patronenführung offenbart. Die Patronenführung besteht aus zwei in Form halber Hülsen ausgebildeter Teile, von denen die obere Halbhülse in dem Gewehrlauf und die untere Halbhülse an dem axialbeweglichen Verschluss angeordnet sind. Die im Gewehrlauf befestigte Halbhülse ist fest im Lauf angeordnet und die untere Halbhülse ist in einem zur Laufbohrung koaxialen erweiterten hinteren Teil des Laufs verschiebbar.

In der US 4 259 892 A sind mehrteilige Patronenhalter zum Einsatz in einem Gewehrlauf offenbart. Der Patronenhalter besteht aus drei zangenförmigen Segmenten und wird durch federbelastete Stifte in eine hintere Position gedrückt.

Aufgabe der Erfindung ist es, einen Gewehrlauf und ein Repetiergewehr mit einem solchen Gewehrlauf zu schaffen, die eine verbesserte Patronenzuführung ermöglichen.

Diese Aufgabe wird durch einen Gewehrlauf mit den Merkmalen des Anspruchs 1 und durch ein Repetiergewehr mit den Merkmalen des Anspruchs 12 gelöst. Zweckmäßige Ausgestaltungen und vorteilhafte Weiterbildungen der Erfindung sind in den Unteransprüchen angegeben.

Bei dem erfindungsgemäßen Gewehrlauf ist das mindestens eine Führungselement in einer parallel zur Laufbohrung verlaufenden Führungsaufnahme im Gewehrlauf verschiebbar geführt. Das Führungselement kann so zwischen einer ausgefahrenen Führungsstellung und einer eingeschobenen Feuerstellung verschoben werden. Über das Führungselement wird die Bewegung der Patrone beim Einführen in das Patronenlager begrenzt und die Patrone geführt. In der Feuerstellung ist das Führungselement in den Lauf eingeschoben und dort gut geschützt. Das Führungselement ist stiftförmig und die zugehörige Führungsaufnahme als Bohrung ausgebildet. Das stiftförmige Führungselement kann in der Bohrung passgenau geführt werden und die als Bohrung ausgeführte Führungsaufnahme ist gut vor Verschmutzung und dadurch bedingten Funktionsstörungen geschützt.

In einer besonders zweckmäßigen Ausführung weist die Patronenführung zwei oberhalb des Patronenlagers angeordnete, zueinander parallele Führungsaufnahmen mit jeweils einem darin parallel zur Laufbohrung verschiebbaren Führungselement auf. Auf diese Weise ist eine besonders einfache und dennoch genaue Führung möglich. Die Führungselemente dienen dabei als Begrenzung, zwischen denen die Patrone, insbesondere das bei der Nachführung aus dem Magazin schräg nach oben ragende Geschoss, geführt und so die Patrone sicher bis in das Patronenlager gefördert werden kann. Anstelle der beiden Führungselemente kann aber auch nur ein, z.B. als Schieber ausgeführtes, einzelnes Führungselement mit einer an die Außenkontur der Patronen angepassten Innenkontur zum Einsatz gelangen.

Vorzugsweise sind die mindestens eine Führungsaufnahme und das darin verschiebbare Führungselement oberhalb des Patronenlagers angeordnet. Dadurch können Patronen geführt werden, die von einem unterhalb des Laufs angeordneten Magazin nachgeführt werden.

Vorzugsweise ist das Führungselement innerhalb der Führungsaufnahme zwischen einer eingeschobenen Feuerstellung und einer ausgefahrenen Führungsstellung axial verschiebbar geführt. Das Führungselement wird zweckmäßigerweise durch ein Federelement in die ausgefahrene Führungsstellung gedrückt. Das in einer vorteilhaften Ausführung z.B. als Schraubendruckfeder ausgebildete Federelement kann in der Führungsaufnahme angeordnet sein. Durch ein dem Führungselement zugeordnetes Anschlagelement kann die Verschiebung des Führungselements innerhalb der Führungsaufnahme bei der Bewegung in die ausgefahrene Führungsstellung begrenzt und dadurch ein Herausfallen des Führungselements aus der Führungsaufnahme verhindert werden. Das z.B. als Kopf einer Schraube ausgeführte Anschlagelement kann mit einer Kante bzw. Stufe an dem Führungselement zusammenwirken.

In einer weiteren Ausgestaltung kann die Patronenführung ferner eine in der Öffnung des Gewehrlaufs angeordnete Zuführrampe aufweisen. Durch die Zuführrampe wird der Spielraum für die Patrone innerhalb der Öffnung weiter eingeschränkt und somit die Möglichkeiten für ein Verkanten oder Verklemmen weiter verringert. Diese Zuführrampe ist zweckmäßigerweise austauschbar und kann bei Bedarf so an unterschiedliche Patronen angepasst werden. Bevorzugt weist die Zuführrampe dabei eine in Richtung des Patronenlagers ansteigende Einführschräge für das sichere Einführen der Patrone in das Patronenlager auf.

Die Erfindung betrifft außerdem ein Repetiergewehr mit einem derartigen Gewehrlauf und einem Verschluss, der eine mit dem Gewehrlauf zusammenwirkende Kammer enthält. Durch die in die Öffnung am hinteren Ende des Gewehrlaufs eingreifende Kammer ist das mindestens eine Führungselement verschiebbar und kann in die Führungsaufnahme eingedrückt werden.

Weitere Besonderheiten und Vorzüge der Erfindung ergeben sich aus der folgenden Beschreibung eines bevorzugten Ausführungsbeispiels anhand der Zeichnung. Es zeigen:
- **Fig. 1**: einen hinteren Teil des erfindungsgemäßen Gewehrslaufs mit einer Patronenzuführung in einer Explosionsdarstellung;
- **Fig. 2**: einen Systemkasten eines Repetiergewehrs mit einem erfindungsgemäßen Gewehrlauf in einem Längsschnitt;
- **Fig. 3**: eine Schnittansicht eines Teils des Gewehrlaufs in einer ersten Schnittebene;
- **Fig. 4**: eine Schnittansicht eines Teils des Gewehrlaufs in einer zweiten Schnittebene und
- **Fig. 5**: einen Systemkasten eines Repetiergewehrs mit einem erfindungsgemäßen Gewehrlauf in einer Perspektivansicht.

In Figur 1 ist der hintere Teil eines erfindungsgemäßen Gewehrlaufs 1 mit einer integrierten Patronenführung 2 in einer Explosionsdarstellung gezeigt. Die Patronenzuführung 2 umfasst eine Zuführrampe 3 sowie zwei durch jeweils ein stiftförmiges Führungselement 4 und ein zugehöriges Federelement 5 gebildete Führungseinrichtungen.

Wie aus Figur 2 hervorgeht, enthält der über bolzenförmige Halteelemente 6 auf einem Systemkasten 7 befestigte Gewehrlauf 1 in an sich bekannter Weise eine Laufbohrung 8 mit einem Patronenlager 9 und eine Öffnung 10 an einem Laufende 11 des Gewehrlaufs 1 zur Aufnahme einer Kammer 12 eines auf dem Systemkasten 7 verschiebbaren Verschlusses 13. In dem Systemkasten 7 ist außerdem eine herausnehmbare Abzugseinheit 14 mit einem Magazin 15 zur Aufnahme mehrerer Patronen angeordnet.

In den unterschiedlichen Schnittansichten von Figur 3 und 4 ist erkennbar, dass die beiden stiftförmigen Führungselemente 4 und die hier als Schraubendruckfeder ausgebildeten Federelemente 5 in zwei oberhalb der Laufbohrung 8 angeordneten und zu dieser parallelen Führungsaufnahmen 16 angeordnet sind. Die sowohl zueinander parallelen als auch parallel zu Laufbohrung verlaufenden Führungsaufnahmen 16 sind in dem gezeigten Ausführungsbeispiel als Bohrungen ausgebildet. In den insbesondere als Sacklochbohrungen ausgebildeten Führungsaufnahmen 16 sind die beiden stiftförmigen Führungselemente 4 verschiebbar geführt und werden durch die beiden Federelemente 5 in Richtung des hinteren Endes des Gewehrlaufs 1 gedrückt. Die Führungsaufnahmen 16 sind derart ausgebildet, dass sie die Federelemente 5 und die stiftförmigen Führungselemente 4 vollständig aufnehmen können und die stiftförmigen Führungselemente 4 entgegen der Kraft der Federelemente 5 bis zum Boden 17 der Öffnung 10 am Laufende 11 des Laufs eingedrückt werden können. Die stiftförmigen Führungselemente 4 sind innerhalb der Führungsaufnahmen 16 zwischen einer eingeschobenen Feuerstellung und einer ausgefahrenen Führungsstellung axial verschiebbar geführt.

Wie aus Figur 4 hervorgeht, ist in dem Gewehrlauf 1 außerdem ein mit den Führungselementen 4 zusammenwirkendes Anschlagelement 18 zur Begrenzung der Bewegung der stiftförmigen Führungselemente 4 in Richtung der Kammer 12 bzw. des hinteren Endes des Gewehrlaufs 1 angeordnet. Bei der gezeigten Ausführung wird das Anschlagelement 18 durch eine in eine Gewindebohrung 19 im Boden 17 der Öffnung 10 in Axialrichtung des Gewehrlaufs 1 eingeschraubte Halteschraube gebildet.

In Figur 1 ist erkennbar, dass das schraubenförmige Anschlagelement 18 mit seinem verbreiterten Kopf 20 in einer Ausfahrstellung der Führungselemente 4 zur Anlage an einer Stufe 21 der Führungselemente 4 gelangt. Die Stufe 21 an den Führungselementen 4 wird bei der gezeigten Ausführung durch seitliche Abflachungen 22 an den Führungselementen 4 gebildet.

An dem Laufende 11 ist innerhalb der Öffnung 10 ferner die Zuführrampe 3 für die Zuführung einer Patrone zum Patronenlager 12 angeordnet. Die unterhalb des Patronenlagers 12 angeordnete Zuführrampe 3 ist über eine Schraube 23 fixiert und weist eine in Richtung des Patronenlagers 12 ansteigende Einführschräge 24 mit einer an die Außenkontur der Patrone angepassten halbschalenförmigen Innenkontur auf.

Fig. 5 zeigt die Zuführung einer Patrone in den erfindungsgemäßen Gewehrlauf 1. Über die Kammer 12 des nach der Abgabe eines Schusses zum Repetieren und Auswerfen einer leeren Hülse zurückgezogenen Verschlusses 13 wird eine aus dem Magazin 15 nachgeführte neue Patrone 25 durch erneutes Vorschieben des Verschlusses 13 nach vorne in Richtung des Patronenlagers 9 geschoben. Dabei wird die Patrone 25 über die Zuführrampe 3 zunächst schräg nach oben gelenkt. Wenn das Geschoss 26 der neuen Patrone 25 dabei zur Anlage an der Unterseite der in die Öffnung 10 ragenden Führungselementen 4 gelangt, wird die Patrone 25 umgelenkt und in das Patronenlager 9 geleitet. Durch die Führungselemente 4 wird dabei das sichere Einführen der Patrone 25 in das Patronenlager 9 ohne ein Verklemmen oder Verkanten gewährleistet. Beim weiteren Vorschieben der Verschlusses 13 wird von der Kammer 12 nicht nur die Patrone 25 vollständig in das Patronenlager 9, sondern auch die Führungselemente 4 werden entgegen der Kraft der Federelemente 5 eingedrückt, bis die Kammer 12 zur Anlage am Boden 17 der Öffnung 10 kommt und gegenüber dem Gewehrlauf 1 verriegelt wird. Sobald der Verschluss 13 und damit auch die Kammer 12 wieder zurückgezogen werden, gelangen die stiftförmigen Führungselemente 4 wieder in die in Figur 5 gezeigte Ausgangsposition. Dann kann ein erneuter Nachladevorgang erfolgen.

### Bezugszeichenliste

1 Gewehrlauf
2 Patronenführung
3 Zuführeinrichtung
4 Führungselement
5 Federelement
6 Halteelement
7 Systemkasten
8 Laufbohrung
9 Patronenlager
10 Öffnung
11 Laufende
12 Kammer
13 Verschluss
14 Abzugseinheit
15 Magazin
16 Führungsaufnahme
17 Boden
18 Anschlagelement
19 Gewindebohrung
20 Kopf
21 Stufe
22 Abflachung
23 Schraube
24 Einführschräge
25 Patrone
26 Geschoss

## Patentansprüche

1. Gewehrlauf (1) mit integrierter Patronenführung (2), wobei der Gewehrlauf (1) eine Laufbohrung (8) mit einem Patronenlager (9) und eine hintere Öffnung (10) zur Einführung einer Patrone (25) in das Patronenlager (9) und die Patronenführung (2) mindestens ein im Gewehrlauf (1) angeordnetes Führungselement (4) zur Führung der Patrone (25) bei deren Einführung in das Patronenlager (9) enthält, wobei das mindestens eine Führungselement (4) in einer parallel zur Laufbohrung (8) verlaufenden Führungsaufnahme (16) im Gewehrlauf (1) verschiebbar geführt ist, wobei das Führungselement (4) stiftförmig und die zugehörige Führungsaufnahme (16) als Bohrung ausgebildet sind.

2. Gewehrlauf (1) nach Anspruch 1, **dadurch gekennzeichnet, dass** die mindestens eine Führungsaufnahme (16) und das darin verschiebbare Führungselement (4) oberhalb des Patronenlagers (9) angeordnet sind.

3. Gewehrlauf (1) nach Anspruch 1 oder 2, **dadurch gekennzeichnet, dass** die Patronenführung (2) zwei zueinander parallele Führungsaufnahmen (16) mit jeweils einem darin parallel zur Laufbohrung (8) verschiebbaren Führungselement (4) enthält.

4. Gewehrlauf (1) nach einem der Ansprüche 1 bis 3, **dadurch gekennzeichnet, dass** das das Führungselement (4) innerhalb der Führungsaufnahme (16) zwischen einer eingeschobenen Feuerstellung und einer ausgefahrenen Führungsstellung axial verschiebbar geführt ist.

5. Gewehrlauf (1) nach Anspruch 4, **dadurch gekennzeichnet, dass** das Führungselement (4) durch ein Federelement (5) in die ausgefahrene Führungsstellung gedrückt wird.

6. Gewehrlauf (1) nach Anspruch 5, **dadurch gekennzeichnet, dass** das Federelement (5) in der Führungsaufnahme (4) angeordnet ist.

7. Gewehrlauf (1) nach Anspruch 5 oder 6, **dadurch gekennzeichnet, dass** dem Führungselement (4) ein Anschlagelement (18) zur Begrenzung der Verschiebung des Führungselements (4) innerhalb der Führungsaufnahme (16) zugeordnet ist.

8. Gewehrlauf (1) nach Anspruch 7, **dadurch gekennzeichnet, dass** das Anschlagelement (18) mit einer Kante bzw. Stufe (21) an dem Führungselement (4) zusammenwirkt.

9. Gewehrlauf (1) nach einem der Ansprüche 1 bis 8, **dadurch gekennzeichnet, dass** die Patronenführung (2) eine in der hinteren Öffnung (10) angeordnete Zuführrampe (3) aufweist.

10. Gewehrlauf (1) nach Anspruch 9, **dadurch gekennzeichnet, dass** die Zuführrampe (3) unterhalb des Patronenlagers (9) angeordnet ist.

11. Gewehrlauf (1) nach Anspruch 9 oder 10, **dadurch gekennzeichnet, dass** die Zuführrampe (3) eine in Richtung des Patronenlagers (12) ansteigende Einführschräge (24) enthält.

12. Repetiergewehr mit einem Gewehrlauf (1) und einem Verschluss (13), der eine mit dem Gewehrlauf (1) zusammenwirkende Kammer (12) enthält, **dadurch gekennzeichnet, dass** der Gewehrlauf (1) nach einem der Ansprüche 1 bis 11 ausgebildet ist.

13. Repetiergewehr nach Anspruch 12, **dadurch gekennzeichnet, dass** das mindestens eine Führungselement (4) durch die Kammer (12) verschiebbar ist.

## Claims

1. Gun barrel (1) with integrated cartridge guide (2), wherein the gun barrel (1) has a barrel bore (8) with a cartridge chamber (9) and a rear opening (10) for introducing a cartridge (25) into the cartridge chamber (9) and the cartridge guide (2) has at least one guide element (4) arranged in the gun barrel (1) for guiding the cartridge (25) when it is introduced into the cartridge chamber (9), wherein the at least one guide element (4) is guided to be displaceable in the gun barrel (1) in a guide receiver (16) running parallel to the barrel bore (8), wherein the guide element (4) is configured like a pin and the associated guide receiver (16) is configured as a bore.

2. Gun barrel (1) according to claim 1, **characterised in that** the at least one guide receiver (16) and the guide element (4) displaceable therein are arranged above the cartridge chamber (9).

3. Gun barrel (1) according to claim 1 or 2, **characterised in that** the cartridge guide (2) has two guide receivers (16) parallel to one another with respectively one guide element (4) displaceable therein parallel to the barrel bore (8).

4. Gun barrel (1) according to one of claims 1 to 3, **characterised in that** the guide element (4) is guided to be axially displaceable within the guide receiver (16) between a moved-in firing position and a moved-out guide position.

5. Gun barrel (1) according to claim 4, **characterised in that** the guide element (4) is pressed into the moved-out guide position by a spring element (5).

6. Gun barrel (1) according to claim 5, **characterised in that** the spring element (5) is arranged in the guide receiver (4).

7. Gun barrel (1) according to claim 5 or 6, **characterised in that** a stop element (18) for limiting displacement of the guide element (4) within the guide receiver (16) is assigned to the guide element (4).

8. Gun barrel (1) according to claim 7, **characterised in that** the stop element (18) cooperates with an edge or step (21) on the guide element (4).

9. Gun barrel (1) according to one of claims 1 to 8, **characterised in that** the cartridge guide (2) has a lead-in ramp (3) arranged in the rear opening (10).

10. Gun barrel (1) according to claim 9, **characterised in that** the lead-in ramp (3) is arranged below the cartridge chamber (9).

11. Gun barrel (1) according to claim 9 or 10, **characterised in that** the lead-in ramp (3) has an introduction slope (24) rising in the direction of the cartridge chamber (12).

12. Repeating gun having a gun barrel (1) and a bolt (13) which has a chamber (12) cooperating with the gun barrel (1), **characterised in that** the gun barrel (1) is configured according to one of claims 1 to 11.

13. Repeating gun according to claim 12, **characterised in that** the at least one guide element (4) can be displaced by the chamber (12).

## Revendications

1. Canon de fusil (1) avec un guidage de cartouche intégré (2), dans lequel le canon de fusil (1) contient un alésage de canon (8) avec un magasin à cartouches (9) et une ouverture arrière (10) pour l'introduction d'une cartouche (25) dans le magasin à cartouches (9) et le guidage de cartouche (2) contient au moins un élément de guidage (4) agencé dans le canon de fusil (1) pour le guidage de la cartouche (25) lors de son introduction dans le magasin à cartouches (9),
dans lequel l'au moins un élément de guidage (4) est guidé de manière mobile dans un logement de guidage (16) s'étendant parallèlement à l'alésage de canon (8) dans le canon de fusil (1), dans lequel l'élément de guidage (4) est réalisé en forme de tige et le logement de guidage (16) afférent est réalisé comme alésage.

2. Canon de fusil (1) selon la revendication 1, **caractérisé en ce que** l'au moins un logement de guidage (16) et l'élément de guidage (4) mobile dedans sont agencés au-dessus du magasin à cartouches (9).

3. Canon de fusil (1) selon la revendication 1 ou 2, **caractérisé en ce que** le guidage de cartouche (2) contient deux logements de guidage (16) parallèles l'un à l'autre avec respectivement un élément de guidage (4) mobile dedans parallèlement à l'alésage de canon (8).

4. Canon de fusil (1) selon l'une des revendications 1 à 3, **caractérisé en ce que** l'élément de guidage (4) est guidé de manière mobile axialement à l'intérieur du logement de guidage (16) entre une position de tir insérée et une position de guidage sortie.

5. Canon de fusil (1) selon la revendication 4, **caractérisé en ce que** l'élément de guidage (4) est pressé par un élément de ressort (5) dans la position de guidage sortie.

6. Canon de fusil (1) selon la revendication 5, **caractérisé en ce que** l'élément de ressort (5) est agencé dans le logement de guidage (4).

7. Canon de fusil (1) selon la revendication 5 ou 6, **caractérisé en ce qu'**un élément de butée (18) est associé à l'élément de guidage (4) pour la limitation du déplacement de l'élément de guidage (4) à l'intérieur du logement de guidage (16).

8. Canon de fusil (1) selon la revendication 7, **caractérisé en ce que** l'élément de butée (18) coagit avec une arête ou un gradin (21) au niveau de l'élément de guidage (4).

9. Canon de fusil (1) selon l'une des revendications 1 à 8, **caractérisé en ce que** le guidage de cartouche (2) présente une rampe d'amenée (3) agencée dans l'ouverture arrière (10).

10. Canon de fusil (1) selon la revendication 9, **caractérisé en ce que** la rampe d'amenée (3) est agencée en dessous du magasin à cartouches (9).

11. Canon de fusil (1) selon la revendication 9 ou 10, **caractérisé en ce que** la rampe d'amenée (3) contient un biais d'introduction (24) montant en direction du magasin à cartouches (12).

12. Arme à répétition avec un canon de fusil (1) et une culasse (13) qui contient une chambre (12) coagissant avec le canon de fusil (1), **caractérisée en ce que** le canon de fusil (1) est réalisé selon l'une des revendications 1 à 11.

13. Arme à répétition selon la revendication 12, **caractérisée en ce que** l'au moins un élément de guidage (4) est mobile à travers la chambre (12).
